# EUROPÄISCHE PATENTSCHRIFT

(11) **EP 1 843 123 B1**
(45) Veröffentlichungstag und Bekanntmachung des Hinweises auf die Patenterteilung: **22.10.2008**
(21) Anmeldenummer: 07005535.5
(22) Anmeldetag: 17.03.2007
(51) Int. Cl.: F41H 5/22

(54) **Schutzeinrichtung an einer Ein-/Ausstiegsluke eines Kampffahrzeugs, insbesondere eines Kampfpanzers**
Protection device on the entry/escape hatch of a combat vehicle, in particular a tank
Dispositif de protection sur une écoutille/entrée d'un véhicule militaire, en particulier un véhicule de combat

(30) Priorität: 07.04.2006 DE 102006016404
(43) Veröffentlichungstag der Anmeldung: 10.10.2007
(73) Patentinhaber: Krauss-Maffei Wegmann GmbH & Co. KG, 80997 München (DE)
(72) Erfinder: Sprafke, Uwe, Dipl.-Ing., 34270 Schauenburg (DE); Frost, Walter, Dipl.-Ing., 34289 Zierenberg (DE)
(74) Vertreter: Feder, Wolf-Dietrich

(56) Entgegenhaltungen:
- EP-A1- 0 428 953
- DE-A1- 3 305 882
- DE-A1- 19 504 922

## Beschreibung

Die Erfindung betrifft eine Schutzeinrichtung an einer Ein-/Ausstiegsluke eines Kampffahrzeugs, insbesondere eines Kampfpanzers, mit den Merkmalen aus dem Oberbegriff den Patentanspruchs 1.

Eine Ein-/Ausstiegsluke mit diesen Merkmalen ist beispielsweise in EP 0 428 953 A1 beschrieben. In diesem Dokument ist anhand der Figuren 6 bis 8 ein Lukendeckel beschrieben, der zur Öffnung zunächst angehoben und dann um eine vertikal stehende Schwenkachse nach außen weggeschwenkt wird, wobei er über um horizontale Schwenkachsen nach außen schwenkbare Dachschutzdeckel hinweg angehoben werden muss.

Weitere Ein-/Ausstiegsluken sind beispielsweise in EP 121 844 A1, DE 33 05 882 A1, DE 42 40 140 A1 und DE 195 04 922 A1 beschrieben.

Bei derartigen Kampffahrzeugen wird oft "über Luke" gefahren, was bedeutet, dass eine Person, beispielsweise der Kommandant, im Kampffahrzeug so sitzt, dass ein Teil seines Körpers, insbesondere der Kopf, aus der Lukenöffnung herausragt. Hier besteht nun die Gefahr, dass bei einem Crash, also beispielsweise einer Abbremsung aus 30 km/h auf 0 km/h die betreffende Person zunächst nach vorn auf den Lukenrand nickt und anschließend nach hinten mit dem Kopf-Nackenbereich hart am Lukenrand aufschlägt. Beide Bewegungen führen zu starken Verletzungen.

Der Erfindung liegt die Aufgabe zugrunde, eine Schutzeinrichtung an einer Ein-/Ausstiegsluke eines Kampffahrzeugs, insbesondere eines Kampfpanzers, mit den eingangs und im Oberbegriff des Patentanspruchs 1 angegebenen Merkmalen zu schaffen, mit der einerseits das Auftreffen der Körperteile einer über Luke fahrenden Person bei einem Crash stark gemildert wird, andererseits aber weder die Beobachtung aus der Luke heraus noch das Ein- und Aussteigen stärker behindert wird.

Die Lösung dieser Aufgabe geschieht erfindungsgemäß mit den Merkmalen aus dem kennzeichnenden Teil von Patentanspruch 1. Vorteilhafte Weiterbildungen der Erfindung sind in den abhängigen Ansprüchen beschrieben.

Ein Grundgedanke der Erfindung besteht darin, oberhalb der Lukenöffnung ein Aufsatzstück anzuordnen mit einer Deckplatte, in der eine Durchstiegsöffnung angeordnet ist. Diese Durchstiegsöffnung ist durch zwei in entgegengesetzter Richtung nach außen aufschwenkbare Deckelteile verschließbar, die im geschlossenen Zustand mit ihren einander zugewandten Rändern einander angrenzen. Ein erster Deckelteil wird dabei in Ausblickrichtung gesehen nach hinten aufgeschwenkt. Dieser erste Deckelteil ist an seiner Unterseite mit abpolsterndem Material versehen und übernimmt im hochgeschwenkten Zustand die Funktion einer Nackenstütze. Der zweite in Ausblickrichtung gesehen nach vorne hochschwenkbare Deckelteil ist an seinem im geschlossenen Zustand dem ersten Deckelteil bzw. der in der Luke sitzenden Person zugewandten Rand mit abpolsterndem Material versehen und dient somit im geschlossenen Zustand als Polsterung beim Auftreffen der Kinnpartie auf den Rand. Beim Fahren "über Luke" ist somit der erste hintere Deckelteil hochgeklappt, während der zweite vordere Deckelteil geschlossen ist. Werden beide Deckelteile hochgeklappt, ist das Ein-Aussteigen durch die Durchstiegsöffnung und die Lukenöffnung ohne weiteres möglich. Beim Fahren "unter Luke" sind die beiden Deckelteile geschlossen.

Es hat sich als vorteilhaft erwiesen, wenn die beiden Deckelteile unterschiedlich ausgebildet sind und somit an die Körper- und Kopfform der "über Luke" fahrenden Person angepasst sind. So kann der erste, im allgemeinen kleinere Deckelteil an dem dem zweiten Deckelteil zugewandten Rand eine konvex gekrümmte Kontur aufweisen, die im geschlossenen Zustand der Deckelteile in eine entsprechend konkav gekrümmte Kontur im gegenüberliegenden Rand des zweiten, größeren Deckelteils eingreift.

Die erfindungsgemäße Schutzeinrichtung bietet außer der Sicherung einer "über Luke" fahrenden Person gegen Verletzungen weitere Vorteile. So können beispielsweise einer oder beide Deckelteile an ihrer Außenseite mit einer Schutzschicht aus schussfestem Material versehen sein. Beim ersten hinteren Deckelteil hat dies den besonderen Vorteil, dass der Kopf der "über Luke" fahrenden Person gegen Beschuss von hinten geschützt ist.

Es ist auch möglich, an der Außenseite der beiden Deckelteile weiteres ballistisches Schutzmaterial wie Verbundpanzerplatten oder Schutzelemente gegen Hohlladungsgeschosse anzubringen. Damit wird sowohl bei geöffnetem als auch bei geschlossenem Lukendeckel ein erhöhter Schutz erreicht. Dies bringt den zusätzlichen Vorteil mit sich, dass der Lukendeckel selbst nicht oder nur in geringerem Maße mit einem verstärkten Schutz versehen sein muss, der unter Umständen die Unterbringung des Lukendeckels im geöffneten Zustand innerhalb eines Schutzgehäuses erschwert, wie in EP 1 621 844 A1 beschrieben.

Weiterhin ist es möglich, die beiden Deckelteile mit elektrischen Sicherheitseinrichtungen des Kampffahrzeugs zu verbinden in der Weise, dass eine Bewegung der Waffe oder des Turms nur freigegeben ist, wenn beide Deckelteile geschlossen sind, so dass die "über Luke" fahrende Person nicht durch derartige Bewegungen gefährdet werden kann.

Die erfindungsgemäße Schutzeinrichtung kann in sehr vorteilhafter Weise bei Schiebeluken für Kampfpanzer eingesetzt werden, wie sie beispielsweise in den eingangs genannten Druckschriften beschrieben sind, sie kann aber auch bei Ein-/Ausstiegsluken anderer Bauart verwendet werden, beispielsweise Luken, deren Lukendeckel nach der Seite in einer horizontalen Ebene wegschwenkbar ist.

Im Folgenden wird anhand der beigefügten Zeichnungen ein Ausführungsbeispiel für eine Schutzeinrichtung nach der Erfindung näher erläutert.

In den Zeichnungen zeigen:
- Fig. 1: in perspektivischer Darstellung eine Schutzeinrichtung im vollständig geschlossenen Zustand;
- Fig. 2: eine Aufsicht auf die Schutzeinrichtung im Zustand nach Fig. 1;
- Fig. 3: in einer Darstellung analog Fig. 1 die Schutzeinrichtung im teilweise geöffneten Zustand;
- Fig. 4: in einer Darstellung analog Fig. 2 die Schutzeinrichtung im Zustand nach Fig. 3;
- Fig. 5: einen Vertikalschnitt durch die Schutzeinrichtung im Zustand nach den Fig. 3 und 4;
- Fig. 6: in einer Darstellung analog Fig. 1 die Schutzeinrichtung im vollständig geöffneten Zustand;
- Fig. 7: in einer Darstellung analog Fig. 2 die Schutzeinrichtung im Zustand nach Fig. 6;
- Fig. 8: einen Vertikalschnitt durch die Schutzeinrichtung im Zustand nach Fig. 6 und 7;
- Fig. 9: einen Vertikalschnitt durch die Schutzeinrichtung im vollständig geschlossenen Zustand.

Die Zeichnungen zeigen die Dachplatte 1 eines im übrigen nicht dargestellten Kampfpanzers oder Kampfpanzerturms, in der, wie insbesondere aus Fig. 9 ersichtlich, eine Lukenöffnung 2 angeordnet ist, die als Schiebeluke ausgebildet ist, das heißt, sie ist durch einen Lukendeckel 3 verschließbar, welcher oberhalb des oberen Randes der Lukenöffnung 2 angeordnet und zum Öffnen und Schließen parallel zur Ebene der Lukenöffnung verschiebbar ist. Im geöffneten Zustand ist der Lukendeckel innerhalb eines mit der Dachplatte 1 fest verbundenen Schutzgehäuses 4 angeordnet. Einzelheiten einer derartigen Schiebeluke sind an sich bekannt und beispielsweise in EP 1 621 844 A1 beschrieben.

Über der Lukenöffnung 2 ist im Bereich oberhalb des vom Lukendeckel 3 bei der Schließbewegung durchquerten Raumbereiches auf der Dachplatte 1 ein im Wesentlichen ringförmiges Aufsatzstück 6 angeordnet, das gleichzeitig eine Abdeckung für im Bereich der Luke angeordnete Winkelspiegel 5.1 - 5.6 darstellt und eine parallel zur Lukenöffnung angeordnete Deckplatte 6.1 besitzt, in der im Wesentlichen konzentrisch zur Lukenöffnung 2 eine Durchstiegsöffnung 6.2 angeordnet ist (siehe z.B. Fig. 8 und 9). Diese Durchstiegsöffnung 6.2 ist durch zwei in entgegengesetzter Richtung nach außen aufschwenkbare Deckelteile 7 und 8 verschließbar. Hierbei ist ein erster Deckelteil 7 um eine horizontale, in Ausblickrichtung gesehen hinter der Durchstiegsöffnung 6.2 angeordnete erste Schwenkachse 7.1 um einen vorgegebenen Winkel nach hinten verschwenkbar. Ein zweiter Deckelteil 8 ist um eine horizontale, in Ausblickrichtung gesehen vor der Durchstiegsöffnung 6.2 angeordnete zweite Schwenkachse 8.1 um einen vorgegebenen Winkel nach vorne aufschwenkbar.

Der erste hintere Deckelteil 7 ist an seiner Unterseite mit abpolsterndem Material 7.3 versehen und bildet, wie insbesondere den Fig. 3 und 5 gut zu entnehmen, eine Kopfstütze für eine Person K, die über die Lukenöffnung 2 hinausragend so sitzt, dass sich Kopf und Hals im Bereich der Durchstiegsöffnung 6.2 befinden.

Der zweite vordere Deckelteil 8 ist an seinem im herabgeschwenkten Zustand dem ersten Deckelteil 7 und damit dem Kopf der Person K zugewandten Rand mit abpolsterndem Material 8.3, also beispielsweise einem Gummiring, versehen.

Wie den Zeichnungen zu entnehmen, sind die beiden Deckelteile 7 und 8 in besonderer Weise ausgestaltet, indem der erste kleinere Deckelteil 7 an seinem im geschlossenen Zustand dem zweiten Deckelteil 8 zugewandten Rand 7.2 mit einer konvex gekrümmten Kontur versehen ist, die im geschlossenen Zustand (Fig. 1) der Deckelteile in eine entsprechend konkav gekrümmte Kontur im gegenüberliegenden Rand 8.2 des zweiten größeren Deckelteils 8 eingreift.

Weiterhin ist der erste Deckelteil an seiner Außenseite mit einer Schutzschicht 7.4 aus schussfestem Material versehen. Der zweite Deckelteil 8 besitzt ebenfalls an seiner Außenseite eine Schutzschicht 8.4 aus schussfestem Material, die so angeordnet ist, dass sie in einem vorgegebenen Abstand vor dem mit abpolsterndem Material 8.3 versehenen Rand 8.2 endet, so dass hier die Abpolsterung nicht gestört ist. Beide Deckelteile 7 und 8 sind somit aus zwei Schichten aufgebaut, von denen jeweils die äußere Schicht 7.4 bzw. 8.4 eine Schutzschicht darstellt, während die innere Schicht 7.3 und 8.3 aus einem abpolsterndem Material, beispielsweise mit Schaumstruktur, bestehen kann.

An der Außenseite der beiden Deckelteile 7 und 8 können in nicht dargestellter Weise weitere ballistische Schutzelemente, beispielsweise auch gegen Hohlladungen schützende Elemente, angeordnet sein. Weiterhin kann in ebenfalls nicht dargestellter Weise an der Außenseite des ersten Deckelteils 7 eine diesen Deckelteil nach vorne überragende Abdeckplatte angeordnet sein, durch die im geschlossenen Zustand der Deckelteile 7 und 8 der Randbereich des Deckelteils 8, der mit abpolsterndem Material 8.3 versehen ist, abgedeckt wird, so dass im geschlossenen Zustand der Deckelteile 7 und 8 auch in diesem Bereich ein durchgehender Schutz erreicht wird.

Die verschiedenen möglichen Betriebszustände der in den Fig. 1 bis 9 dargestellten Schutzeinrichtung sind Folgende.

Fig. 1, 2 und 9 zeigen die Schutzeinrichtung im vollständig geschlossenen Zustand, wobei der Lukendeckel geöffnet oder geschlossen sein kann. Die Fig. 3 bis 5 zeigen die Schutzeinrichtung mit bis zu einem vorgegebenen Winkel geöffnetem ersten Deckelteil 7 und geschlossenem zweiten Deckelteil 8. In dieser Stellung kann "über Luke" gefahren werden, und der Kopf der Person K ist an seiner Rückseite durch das als Kopfstütze wirkende erste Deckelteil 7 abgestützt, während die Abpolsterung 8.3 am inneren Rand des zweiten Deckelteils 8 Verletzungen an der Vorderseite des Kopfes und Halses bei einem Aufprall verhindert.

Im Zustand nach den Fig. 6 bis 8 sind die beiden Deckelteile 7 und 8 geöffnet, so dass die Person K durch die Lukenöffnung 2 und die Durchstiegsöffnung 6.2 hindurch einsteigen und aussteigen kann.

In nicht dargestellter Weise kann das Aufsatzstück 6 von der Dachplatte 1 abnehmbar oder wegklappbar ausgestaltet sein, so dass, beispielsweise bei einer Tauchfahrt, anstelle des Aufsatzstückes 6 eine Tauchvorrichtung aufgesetzt werden kann.

## Patentansprüche

1. Schutzeinrichtung an einer Ein-/Ausstiegsluke eines Kampffahrzeugs, insbesondere eines Kampfpanzers, die einen Lukendeckel (3) aufweist, welcher oberhalb des oberen Randes einer Lukenöffnung (2) angeordnet und zum Öffnen und Schließen parallel zur Ebene der Lukenöffnung bewegbar ist, wobei oberhalb der Lukenöffnung zwei in entgegengesetzter Richtung nach außen aufschwenkbare, im geschlossenen Zustand mit ihren einander zugewandten Rändern aneinander angrenzende Deckelteile (7, 8) angeordnet sind, **dadurch gekennzeichnet, dass** im Bereich oberhalb des vom Lukendeckel (3) bei der Schließbewegung durchquerten Raumbereiches ein Aufsatzstück (6) angeordnet ist, mit einer parallel zur Ebene der Lukenöffnung angeordneten Deckplatte (6.1), in der im wesentlichen konzentrisch zur Lukenöffnung (2) eine Durchstiegsöffnung (6.2) angeordnet ist, welche durch die Deckelteile (7, 8) verschließbar ist, wobei ein erster Deckelteil (7) um eine horizontale, hinter der Durchstiegsöffnung (6.2) angeordnete erste Schwenkachse (7.1) um einen vorgegebenen Winkel nach hinten verschwenkbar ist, während ein zweiter Deckelteil (8) um eine horizontale, vor der Durchstiegsöffnung (6.2) angeordnete zweite Schwenkachse (8.1) um einen vorgegebenen Winkel nach vorne schwenkbar ist und der erste Deckelteil (7) mindestens an seiner Unterseite mit abpolsterndem Material (7.3) versehen ist, während der zweite Deckelteil (8) mindestens an seinem, im geschlossenen Zustand dem ersten Deckelteil (7) zugewandten Rand (8.2) mit abpolsterndem Material (8.3) versehen ist.

2. Schutzeinrichtung nach Anspruch 1, **dadurch gekennzeichnet, dass** der erste Deckelteil (7) an dem dem zweiten Deckelteil (8) zugewandten Rand (7.2) eine konvex gekrümmte Kontur aufweist, die im geschlossenen Zustand der Deckelteile in eine entsprechende, konkav gekrümmte Kontur im gegenüberliegend Rand (8.2) des zweiten Deckelteils (8) eingreift.

3. Schutzeinrichtung nach Anspruch 1 oder 2, **dadurch gekennzeichnet, dass** der erste Deckelteil (7) an seiner Außenseite mit einer Schutzschicht (7.4) aus schussfestem Material versehen ist.

4. Schutzeinrichtung nach einem der Ansprüche 1 bis 3, **dadurch gekennzeichnet, dass** der zweite Deckelteil (8) an seiner Außenseite mit einer Schutzschicht (8.4) aus schussfestem Material versehen ist, die in einem vorgegebenen Abstand vor dem mit abpolsterndem Material (8.3) versehenen Rand (8.2) endet.

5. Schutzeinrichtung nach Anspruch 3, **dadurch gekennzeichnet, dass** der erste Deckelteil (7) aus mindestens zwei Schichten (7.3, 7.4) aufgebaut ist, von denen die innerste Schicht (7.3) aus abpolsterndem Material und die äußerste Schicht (7.4) aus schussfestem Material besteht.

6. Schutzeinrichtung nach Anspruch 4, **dadurch gekennzeichnet, dass** der zweite Deckelteil (8) aus mindestens zwei Schichten aufgebaut, von denen die innerste Schicht (8.3) aus abpolsterndem Material und die äußerste in einem vorgegebenen Abstand von dem dem ersten Deckelteil (7) zugewandten Rand endende Schicht (8.4) aus schussfestem Material besteht.

7. Schutzeinrichtung nach einem der Ansprüche 1 bis 6, **dadurch gekennzeichnet, dass** die beiden Deckelteile (7, 8) mit elektrischen Sicherheitseinrichtungen des Kampffahrzeugs derart verbunden sind, dass eine Bewegung der Waffe und ggf. des Turms nur freigegeben ist, wenn beide Deckelteile (7, 8) geschlossen sind.

8. Schutzeinrichtung nach einem der Ansprüche 1 bis 7, **dadurch gekennzeichnet, dass** an der Außenseite der Deckelteile (7, 8) zusätzliche ballistische Schutzelemente angeordnet sind.

9. Schutzeinrichtung nach einem der Ansprüche 1 bis 8, **dadurch gekennzeichnet, dass** das Aufsatzstück (6) im Wesentlichen ringförmig ausgebildet ist und eine Abdeckung für im Bereich der Luke angeordnete Winkelspiegel (5.1 - 5.6) bildet.

10. Schutzeinrichtung nach Anspruch 4 und ggf. einem der Ansprüche 5 bis 9, **dadurch gekennzeichnet, dass** an der Außenseite des ersten Deckelteils (7) mindestens im Bereich des im geschlossenen Zustand dem zweiten Deckelteil (8) zugewandten Randes eine Abdeckplatte angeordnet ist, die im geschlossenen Zustand der Deckelteile den mit abpolsterndem Material versehenen Rand des zweiten Deckelteils (8) übergreift.

11. Schutzeinrichtung nach einem der Ansprüche 1 bis 10, **dadurch gekennzeichnet, dass** das Aufsatzstück (6) abnehmbar oder wegklappbar am Kampffahrzeug angeordnet ist.

## Claims

1. Protective device on an entry and exit hatch of a combat vehicle, in particular of a combat tank, having a hatch cover (3), which is arranged above the upper edge of a hatch opening (2) and is movable parallel to the plane of the hatch opening for opening and closing, two cover parts (7, 8), which can be pivoted outwards in opposite directions and in the closed state have their mutually facing edges adjoining one another, being arranged above the hatch opening, **characterised in that** in the region above the spatial region traversed by the hatch cover (3) during the closing movement there is arranged a top piece (6), having a covering plate (6.1) which is arranged parallel to the plane of the hatch opening and in which is arranged, substantially concentrically with the hatch opening (2), a climb-through opening (6.2) closable by the cover parts (7, 8), a first cover part (7) being pivotable rearwards about a predetermined angle about a horizontal first pivot axis (7.1) arranged behind the climb-through opening (6.2), while a second cover part (8) is pivotable forwards about a predetermined angle about a horizontal second pivot axis (8.1) arranged in front of the climb-through opening (6.2), and the first cover part (7) being provided with cushioning material (7.3) at least on its underside, while the second cover part (8) is provided with cushioning material (8.3) at least on its edge (8.2) facing the first cover part (7) in the closed state.

2. Protective device according to Claim 1, **characterised in that** the first cover part (7) has, on the edge (7.2) facing the second cover part (8), a convexly curved contour which in the closed state of the cover parts engages in a corresponding, concavely curved contour in the opposite edge (8.2) of the second cover part (8).

3. Protective device according to Claim 1 or 2, **characterised in that** the first cover part (7) is provided, on its outer side, with a protective layer (7.4) made of shot-proof material.

4. Protective device according to one of Claims 1 to 3, **characterised in that** the second cover part (8) is provided, on its outer side, with a protective layer (8.4) made of shot-proof material and ending at a predetermined distance before the edge (8.2) provided with cushioning material (8.3).

5. Protective device according to Claim 3, **characterised in that** the first cover part (7) is composed of at least two layers (7.3, 7.4), of which the innermost layer (7.3) consists of cushioning material and the outermost layer (7.4) consists of shot-proof material.

6. Protective device according to Claim 4, **characterised in that** the second cover part (8) is composed of at least two layers, of which the innermost layer (8.3) consists of cushioning material and the outermost layer (8.4), which ends at a predetermined distance from the edge facing the first cover part (7), consists of shot-proof material.

7. Protective device according to one of Claims 1 to 6, **characterised in that** the two cover parts (7, 8) are connected to electrical safety devices of the combat vehicle in such a way that a movement of the weapon and, where appropriate, of the turret is only enabled when both cover parts (7, 8) are closed.

8. Protective device according to one of Claims 1 to 7, **characterised in that** additional ballistic protective elements are arranged on the outer side of the cover parts (7, 8).

9. Protective device according to one of Claims 1 to 8, **characterised in that** the top piece (6) is of substantially annular design and forms a covering for angled mirrors (5.1 - 5.6) arranged in the region of the hatch.

10. Protective device according to Claim 4 and optionally one of Claims 5 to 9, **characterised in that** a covering plate is arranged on the outer side of the first cover part (7) at least in the region of the edge facing the second cover part (8) in the closed state, the covering plate extending over the edge of the second cover part (8) provided with cushioning material, in the closed state of the cover parts.

11. Protective device according to one of Claims 1 to 10, **characterised in that** the top piece (6) is arranged on the combat vehicle in such a way that it can be detached or swung away.

## Revendications

1. Dispositif de protection sur une écoutille d'un véhicule de combat, en particulier d'un char de combat, lequel dispositif comporte un couvercle d'écoutille (3), qui est disposé au-dessus du bord supérieur d'une ouverture d'écoutille (2) et peut être déplacé parallèlement au plan de l'ouverture d'écoutille pour ouvrir et fermer celle-ci, sachant qu'au-dessus de l'ouverture d'écoutille sont disposées deux parties de couvercle (7, 8), adjacentes l'une à l'autre, à l'état fermé, par leurs bords orientés l'un vers l'autre et aptes à pivoter en direction opposée vers l'extérieur, **caractérisé en ce que**, dans la zone au-dessus de l'espace traversé par le couvercle d'écoutille (3) pendant le mouvement de fermeture, est monté un élément de recouvrement (6) avec une plaque de recouvrement (6.1), qui est disposée parallèlement au plan de l'ouverture d'écoutille et dans laquelle est agencée une ouverture d'accès (6.2), qui est sensiblement concentrique à l'ouverture d'écoutille (2) et qui peut être fermée par les parties de couvercle (7, 8), étant entendu qu'une première partie de couvercle (7) est apte à pivoter vers l'arrière selon un angle défini autour d'un premier axe de pivotement (7.1) disposé horizontalement derrière l'ouverture d'accès (6.2), tandis qu'une deuxième partie de couvercle (8) est apte à pivoter vers l'avant selon un angle défini autour d'un deuxième axe de pivotement (8.1) disposé horizontalement devant l'ouverture d'accès (6.2), et la première partie de couvercle (7) est munie au moins sur sa face inférieure d'un matériau de capitonnage (7.3), tandis que la deuxième partie de couvercle (8) est munie d'un matériau de capitonnage (8.3) au moins sur son bord orienté, dans la position fermée, vers la première partie de couvercle (7).

2. Dispositif de protection selon la revendication 1, **caractérisé en ce que** la première partie de couvercle (7), sur son bord (7.2) orienté vers la deuxième partie de couvercle (8), comporte un contour à courbure convexe qui, dans la position fermée des parties de couvercle, s'engage dans un contour correspondant à courbure concave dans le bord (8.2) opposé de la deuxième partie de couvercle (8).

3. Dispositif de protection selon la revendication 1 ou 2, **caractérisé en ce que** la première partie de couvercle (7) est munie sur sa face extérieure d'une couche de protection (7.4) en matériau résistant aux tirs.

4. Dispositif de protection selon l'une quelconque des revendications 1 à 3, **caractérisé en ce que** la deuxième partie de couvercle (8) est munie sur sa face extérieure d'une couche de protection (8.4) en matériau résistant aux tirs, laquelle se termine à une distance définie devant le bord (8.2) muni du matériau de capitonnage (8.3).

5. Dispositif de protection selon la revendication 3, **caractérisé en ce que** la première partie de couvercle (7) est formée par au moins deux couches (7.3, 7.4), parmi lesquelles la couche intérieure (7.3) est réalisée dans un matériau de capitonnage et la couche extérieure (7.4) est réalisée dans un matériau résistant aux tirs.

6. Dispositif de protection selon la revendication 4, **caractérisé en ce que** la deuxième partie de couvercle (8) est formée par au moins deux couches, parmi lesquelles la couche intérieure (8.3) est réalisée dans un matériau de capitonnage et la couche extérieure (8.4), qui se termine à une distance définie de la première partie de couvercle (7), est réalisée dans un matériau résistant aux tirs.

7. Dispositif de protection selon l'une quelconque des revendications 1 à 6, **caractérisé en ce que** les deux parties de couvercle (7, 8) sont reliées à des dispositifs de sécurité électriques du véhicule de combat, de telle sorte qu'un mouvement de l'arme et, le cas échéant, de la tourelle n'est débloqué que si les deux parties de couvercle (7, 8) sont fermées.

8. Dispositif de protection selon l'une quelconque des revendications 1 à 7, **caractérisé en ce que** des éléments de protection balistiques supplémentaires sont disposés sur le côté extérieur des parties de couvercle (7, 8).

9. Dispositif de protection selon l'une quelconque des revendications 1 à 8, **caractérisé en ce que** l'élément de recouvrement (6) est sensiblement annulaire et forme une protection pour un goniomètre à miroir (5.1 - 5.6) monté dans la zone de l'écoutille.

10. Dispositif de protection selon la revendication 4 et, le cas échéant, une des revendications 5 à 9, **caractérisé en ce que** sur le côté extérieur de la première partie de couvercle (7), au moins dans la zone du bord orienté, dans la position fermée, vers la deuxième partie de couvercle (8), est disposée une plaque de recouvrement qui, dans la position fermée des parties de couvercle, s'engage au-dessus du bord, muni du matériau de capitonnage, de la deuxième partie de couvercle (8).

11. Dispositif de protection selon l'une quelconque des revendications 1 à 10, **caractérisé en ce que** l'élément de recouvrement (6) est monté sur le véhicule de combat de manière à pouvoir être démonté ou rabattu.
